# EUROPÄISCHE PATENTSCHRIFT

(11) **EP 3 515 276 B1**
(45) Veröffentlichungstag und Bekanntmachung des Hinweises auf die Patenterteilung: **09.06.2021**
(21) Anmeldenummer: 17765414.2
(22) Anmeldetag: 08.09.2017
(51) Int. Cl.: A47L 15/50

(54) **HAUSHALTSGESCHIRRSPÜLMASCHINE**
DOMESTIC DISHWASHER
LAVE-VAISSELLE DOMESTIQUE

(30) Priorität: 20.09.2016 DE 102016217940
(43) Veröffentlichungstag der Anmeldung: 31.07.2019
(73) Patentinhaber: BSH Hausgeräte GmbH, 81739 München (DE)
(72) Erfinder: RACS, Florian, 89522 Heidenheim (DE); HEILIG, Simon, 89073 Ulm (DE); WINKLER, Ralf, 89426 Wittislingen (DE); GUTEKUNST, Robert, 89435 Finningen (DE)
(86) Internationale Anmeldenummer: PCT/EP2017/072560
(87) Internationale Veröffentlichungsnummer: WO 2018/054699

(56) Entgegenhaltungen:
- EP-A2- 1 323 372
- EP-A2- 1 356 758
- WO-A1-01/50917
- DE-A1- 10 218 064
- DE-A1-102013 211 554
- DE-C- 743 047

## Beschreibung

Die vorliegende Erfindung betrifft eine Haushaltsgeschirrspülmaschine mit einem Spülbehälter, einer Führungseinrichtung und einer Spülgutaufnahme, welche mit Hilfe der eine Laufschiene aufweisenden Führungseinrichtung aus dem Spülbehälter der Haushaltsgeschirrspülmaschine herausverlagerbar und in diesen hineinverlagerbar ist.

Eine Haushaltsgeschirrspülmaschine weist einen Spülbehälter und zumindest eine in den Spülbehälter hinein- oder aus diesem herausverlagerbare Spülgutaufnahme auf. Insbesondere kann eine derartige Haushaltsgeschirrspülmaschine mehrere übereinander angeordnete Spülgutaufnahmen, wie beispielsweise einen Unterkorb, einen Oberkorb oder einen Besteckkorb aufweisen. Die Spülgutaufnahmen sind mit Hilfe von Führungseinrichtungen in dem Spülbehälter gelagert. Eine derartige Führungseinrichtung kann an dem Spülbehälter befestigte Laufrollen aufweisen, welche auf einer in den Spülbehälter hinein- und aus diesem herausverlagerbaren Laufschiene abrollen. Weiterhin können an der Spülgutaufnahme weitere Laufrollen vorgesehen sein, welche dazu eingerichtet sind, auf der verlagerbaren Laufschiene abzurollen. Die Spülgutaufnahme ist dann mit Hilfe der Führungseinrichtung teleskopartig aus dem Spülbehälter heraus- und in diesen hineinverlagerbar.

Die Druckschrift EP 1 321 093 A2 offenbart eine Rollenführung für insbesondere schubladenartig herausfahrbare Behältnisse von Haushaltsgeräten, insbesondere Geschirrspülmaschinen, mit einer Schiene, wenigstens einer in der Schiene laufenden Laufrolle und einem an einem Ende der Schiene angeordneten Einlauf, welcher in Bezug auf die Laufrolle federnd ausgebildet ist, um diese wenigstens abschnittsweise spielfrei aufzunehmen.

Die Druckschrift DE 101 63 866 A1 offenbart eine Rollenführung für insbesondere schubladenartig herausfahrbare Behältnisse von Haushaltsgeräten, insbesondere Geschirrspülmaschinen. Sie umfasst eine Schiene, wenigstens eine in der Schiene laufende Laufrolle und einen an dem Ende der Schiene angeordneten ersten Einlauf zur wenigstens abschnittsweisen spielfreien Aufnahme einer Laufrollenachse. Hierbei kann der erste Einlauf in Bezug auf die Laufrollenachse federnd und/oder klemmend ausgebildet sein. Weiterhin kann der erste Einlauf als ein Schlitz ausgebildet sein und/oder der erste Einlauf kann eine quer zu der Laufrollenachse wirkende Einengung aufweisen.

Die Druckschrift DE 10 2010 036 314 A1 offenbart eine Rollenführung für ein aus einem Haushaltgerät, insbesondere einer Geschirrspülmaschine, herausfahrbares Behältnis. Sie umfasst mindestens ein Paar Führungsschienen, mindestens zwei Führungsrollen in jeder Führungsschiene, welche eine Relativbewegung der Schiene zum Gerät ermöglichen, und mindestens eine Laufrolle auf jeder Führungsschiene, welche eine Rollbewegung des Behältnisses zur Führungsschiene ermöglicht, wobei an mindestens einer der Führungsschienen mindestens ein Rastmittel zur Verrastung der Führungsschiene mit der Führungsrolle angeordnet ist. An mindestens einer der Führungsschienen ist mindestens ein von dem Rastmittel unabhängig wirkendes Haltemittel zur Behinderung der Rollbewegung mindestens einer Laufrolle auf der Führungsschiene angeordnet. Das Haltemittel zur Behinderung einer Rollbewegung mindestens einer auf der Führungsschiene bewegbaren Laufrolle kann als auf der Führungsschiene angeordnete, beidseitig ansteigende Erhebung ausgebildet sein. Weiterhin kann die Laufrolle in einer Endposition durch die Erhebung fixierbar sein und/oder die Steigung der Erhebung kann auf der von dem Spülraum abgewandten Seite der Erhebung größer sein als die Steigung auf der dem Spülraum zugewandten Seite der Erhebung.

Die Druckschrift EP 1 356 758 A2 offenbart ein Führungssystem für insbesondere schubladenartig herausfahrbare Behältnisse von Haushaltsgeräten, insbesondere Geschirrspülmaschinen, mit wenigstens einem Paar Schienen, welche an gegenüberliegenden Gehäusewandungen parallel zueinander geführt sind, und wenigstens einem Paar an dem Behältnis gegenüberliegend angeordneter Laufrollen, welche in den Schienen geführt sind. Die Laufrollen sind in Bezug auf die Schienen und die Schienen sind in Bezug auf die Gehäusewandung abhängig voneinander selbsttätig verriegelbar. Die Laufrollen können in Bezug auf die Schienen zumindest während des überwiegenden Teils der Bewegung der Schienen verriegelbar sein. Weiterhin können die Schienen auch in Bezug auf die Gehäusewandungen zumindest während des überwiegenden Teils der Bewegung der Laufrollen verriegelbar sein. Ferner kann wenigstens ein Riegel vorgesehen sein, welcher an wenigstens einer der Schienen angeordnet ist, um in einem vorbestimmten Bereich die wenigstens eine Schiene in Bezug auf die Gehäusewandung bis zur erneuten Verriegelung zu entriegeln und die wenigstens eine Laufrolle in Bezug auf die Schiene bis zur erneuten Entriegelung zu verriegeln und umgekehrt. Überdies kann der wenigstens eine Riegel beim Herausfahren des Behältnisses durch die wenigstens eine Laufrolle veranlasst werden, welche wenigstens eine Schiene in Bezug auf wenigstens einen raumfesten Körper zu entriegeln und unter dessen Einfluss die Laufrolle in Bezug auf die wenigstens eine Schiene zu verriegeln.

Die Druckschrift DE 102 18 064 A1 offenbart ein Führungssystem für insbesondere schubladenartig herausfahrbare Behältnisse von Haushaltsgeräten, insbesondere Geschirrspülmaschinen, mit wenigstens einem Paar Schienen, welche an gegenüberliegenden Gehäusewandungen parallel zueinander geführt sind, wenigstens einem Paar an dem Behältnis gegenüberliegend angeordneter Laufrollen, welche in den Schienen geführt sind, und wenigstens einem Riegel, welcher an wenigstens einer der Schienen angeordnet ist, um an wenigstens einer vorbestimmten Position der Schiene und des Behältnisses durch wenigstens einen raumfesten Körper zur Blockierung wenigstens einer Laufrolle veranlasst zu werden. Die die vorbestimmte Position der Schiene kann durch deren ausgefahrenen Zustand in Bezug auf die Gehäusewandungen und die vorbestimmte Position des Behältnisses durch dessen ausgefahrenen Zustand in Bezug auf die Schienen definiert sein. Weiterhin kann der Riegel in der vorbestimmten Position der Schiene und des Behältnisses durch den raumfesten Körper an, vor oder hinter die wenigstens eine Laufrolle gedrückt werden. Ferner kann der Riegel in der vorbestimmten Position die wenigstens eine Laufrolle in Laufrichtung und/oder quer zu dieser verspannen. Überdies kann der Riegel als Feder, insbesondere Blattfeder, ausgebildet sein und vorzugsweise aus Kunststoff bestehen.

Die Druckschrift DE 743 047 C offenbart eine Schubkastenführung mit doppeltem Auszug, wobei vorhandene Ausziehleisten Klinken tragen, welche mit an dem Schubkasten vorgesehenen Stiften zusammenwirken beziehungsweise sich auf den Leisten bremsend abstützen und im Bereich von sie auslösenden Zapfen beziehungsweise Stiften liegen.

Die Druckschrift EP 1 323 372 A2 offenbart ein Führungssystem für insbesondere schubladenartig herausfahrbare Behältnisse von Haushaltsgeräten, insbesondere Geschirrspülmaschinen, mit wenigstens einem Paar Schienen, welche an gegenüberliegenden Gehäusewandungen parallel zueinander geführt sind, und wenigstens einem ersten Stabilisierungskörper, welcher an wenigstens einer der Schienen angeordnet ist, um an wenigstens einer vorbestimmten Stabilisierungsposition mit wenigstens einem raumfesten zweiten Stabilisierungskörper eine spielbehaftete Passung oder eine federnde Anlage zu bilden. Es kann wenigstens eine Stabilisierungsposition für den ausgefahrenen Zustand der Schiene und/oder für den eingefahrenen Zustand der Schiene vorgesehen sein. Weiterhin können die ersten Stabilisierungskörper an beiden gegenüberliegenden Schienen angeordnet sein und in Stabilisierungspositionen mit entsprechenden zweiten Stabilisierungskörpern spielpassend und/oder federnd zusammenwirken.

Die Druckschrift DE 10 2013 211 554 A1 offenbart ein Auszugssystem für eine Geschirrspülmaschine, mit einer Führungsschiene, welche dazu eingerichtet ist, eine Aufnahme für Spülgut gegenüber einem Spülbehälter der Geschirrspülmaschine zwischen einem ausgezogenen und eingeschobenen Zustand derselben verschieblich zu lagern, wobei die Führungsschiene weiterhin dazu eingerichtet ist, sich bei einem Verlagern der Aufnahme für Spülgut zwischen dem ausgezogenen und dem eingeschobenen Zustand um ihre Längsachse zu drehen. Die Führungsschiene kann eine Kulissenführung aufweisen, welche mit einer Kulisse für das Drehen der Führungsschiene zusammenwirkt. Weiterhin kann die Kulissenführung im eingeschobenen Zustand der Aufnahme für Spülgut nach unten weisen. Ferner kann die die Führungsschiene als Rohr und/oder die die Kulissenführung als Schlitz ausgebildet sein. Überdies kann zumindest eine Laufrolle in der Führungsschiene geführt sein.

Vor diesem Hintergrund besteht eine Aufgabe der Erfindung darin, eine verbesserte Haushaltsgeschirrspülmaschine zur Verfügung zu stellen.

Demgemäß wird eine Haushaltgeschirrspülmaschine mit einem Spülbehälter, einer Führungseinrichtung und einer Spülgutaufnahme vorgeschlagen, welche mit Hilfe der eine Laufschiene aufweisenden Führungseinrichtung aus dem Spülbehälter der Haushaltsgeschirrspülmaschine herausverlagerbar und in diesen hineinverlagerbar ist, wobei die Führungseinrichtung erste Laufrollen, welche drehbar an dem Spülbehälter befestigt sind und die vorzugsweise innerhalb der Laufschiene angeordnet sind, und zweite Laufrollen, welche drehbar an der Spülgutaufnahme befestigt sind, aufweist, wobei die ersten Laufrollen und die zweiten Laufrollen bei dem Herausverlagern der Spülgutaufnahme aus dem Spülbehälter und bei dem Hineinverlagern der Spülgutaufnahme in den Spülbehälter jeweils in oder auf der Laufschiene abrollen, und wobei die Führungseinrichtung ein Arretierelement aufweist, welches dazu eingerichtet ist, die Spülgutaufnahme bei dem Herausverlagern derselben aus dem Spülbehälter an der Laufschiene zu fixieren. Die Fixierung hält solange an, bis sich die Laufschiene in einem vollständig aus dem Spülbehälter herausverlagerten Zustand befindet. Das Arretierelement weist einen Anschlagsabschnitt auf, an welchem zum Freigeben der Spülgutaufnahme eine der ersten Laufrollen anschlägt. Das Arretierelement ist dazu eingerichtet, die Spülgutaufnahme bei dem vollständig aus dem Spülbehälter herausverlagerten Zustand der Laufschiene freizugeben, um die Spülgutaufnahme selbst in einen vollständig aus dem Spülbehälter herausverlagerten Zustand zu verbringen.

Die Spülgutaufnahme ist daher insbesondere zweistufig aus dem Spülbehälter herausverlagerbar. In einer ersten Stufe wird nur die Laufschiene bewegt, wobei die Spülgutaufnahme an der Laufschiene fixiert ist. In einem zweiten Schritt wird die Spülgutaufnahme freigegeben und bewegt sich entlang der Laufschiene, während die Laufschiene selbst feststeht. Dadurch, dass die Laufschienen zweier Führungseinrichtungen einer Spülgutaufnahme immer zuerst synchron aus dem Spülbehälter herausbewegt werden, kann eine konstant niedrige Auszugskraft erreicht werden, da sich die Spülgutaufnahme beim Herausverlagern aus dem Spülbehälter nicht verkanten kann. Des Weiteren wird durch das Fixieren der Spülgutaufnahme an der Laufschiene auch ein ruckfreies und wackelfreies Herausverlagern der Spülgutaufnahme aus dem Spülbehälter gewährleistet.

Der vollständig aus dem Spülbehälter herausverlagerte Zustand der Laufschiene ist definiert als ein Zustand, aus dem die Laufschiene nicht weiter aus dem Spülbehälter herausverlagert werden kann. Insbesondere liegt in diesem Zustand eine Laufrolle der Führungseinrichtung an einer Endkappe der Laufschiene an. In dem vollständig aus dem Spülbehälter herausverlagerte Zustand der Laufschiene kann sich diese allerdings noch teilweise innerhalb des Spülbehälters befinden. Der vollständig aus dem Spülbehälter herausverlagerte Zustand der Spülgutaufnahme ist definiert als ein Zustand, aus dem die Spülgutaufnahme nicht weiter aus dem Spülbehälter herausverlagert werden kann. Insbesondere ist die Spülgutaufnahme in ihrem vollständig aus dem Spülbehälter herausverlagerte Zustand vollständig außerhalb des Spülbehälters angeordnet, so dass diese komfortabel Beladen und Entladen werden kann.

Es sind vorzugsweise zwei erste Laufrollen vorgesehen, welche drehbar an einer Befestigungsplatte befestigt sind. Die Befestigungsplatte ist an einer Seitenwand des Spülbehälters befestigt, beispielsweise mit dieser verschraubt, vernietet oder verschweißt. Die Führungseinrichtung weist drei zweite Laufrollen auf, wobei zwei der zweiten Laufrollen oberseitig auf der Laufschiene abrollen und eine der zweiten Laufrollen unterseitig auf der Laufschiene abrollt.

Die zweiten Laufrollen sind vorzugsweise außerhalb der Führungsschiene angeordnet. Die Führungsschiene ist vorzugsweise aus einem Metallwerkstoff gefertigt. Die Laufrollen können aus einem Kunststoffmaterial gefertigt sein. Die Laufschiene ist im Querschnitt C-förmig.

Der Anschlagsabschnitt ist durch einen in der Laufschiene vorgesehenen Durchbruch hindurchgeführt. Hierdurch kann das Arretierelement, welches bevorzugt als Endkappe ausgebildet ist, formschlüssig mit der Laufschiene verbunden werden. Beim Herausverlagern der Laufschiene aus dem Spülbehälter wird diese soweit aus diesem herausverlagert, bis eine der ersten Laufrollen an dem Anschlagsabschnitt anschlägt. Beim weiteren Herausziehen der Spülgutaufnahme aus dem Spülbehälter bewegt sich die Laufschiene nicht mehr, sondern das Arretierelement gibt die zweite Laufrolle frei, welche dann auf der Laufschiene abrollt, um die Spülgutaufnahme vollständig aus dem Spülbehälter herauszubewegen.

Gemäß einer weiteren Ausführungsform ist das Arretierelement zum Fixieren der Spülgutaufnahme bei dem Herausverlagern desselben aus dem Spülbehälter an der Laufschiene dazu eingerichtet, eine der zweiten Laufrollen formschlüssig zu umgreifen.

Die zweiten Laufrollen weisen vorzugsweise eine konkave Lauffläche auf. Das Arretierelement ist dazu eingerichtet, in die konkave Lauffläche einzugreifen.

Gemäß einer weiteren Ausführungsform weist das Arretierelement einen federelastisch verformbaren Umgreifabschnitt zum formschlüssigen Umgreifen der zweiten Laufrolle auf.

Der Umgreifabschnitt ist vorzugsweise aus einem federelastisch verformbaren Material, insbesondere aus Kunststoff, gefertigt.

Gemäß einer weiteren Ausführungsform ist der Umgreifabschnitt dazu eingerichtet, eine Lauffläche der zweiten Lauffläche zumindest abschnittsweise zu umgreifen.

Die zweite Lauffläche weist, wie zuvor schon erwähnt, eine konkave Lauffläche auf, in die der Umgreifabschnitt eingreift. Weiterhin weist die Laufrolle zwei einander gegenüberliegend angeordnete Flanken auf.

Gemäß einer weiteren Ausführungsform ist der Umgreifabschnitt bogenförmig, insbesondere kreisbogenförmig, gekrümmt und vorzugsweise bürstenförmig.

Durch die Geometrie des Umgreifabschnitts kann eine Fixierkraft eingestellt werden, welche es beim Herausziehen der Spülgutaufnahme aus dem Spülbehälter zu überwinden gilt.

Der Umgreifabschnitt weist vorzugsweise eine Vielzahl an Borsten auf, welche sich in Richtung der Lauffläche der zweiten Laufrolle erstrecken. Die Borsten sind federelastisch verformbar.

Gemäß einer weiteren Ausführungsform ist der Umgreifabschnitt dazu eingerichtet, seitlich in eine Flanke der zweiten Laufrolle einzugreifen.

Vorzugsweise ist der Umgreifabschnitt dazu eingerichtet, formschlüssig in die Flanke der zweiten Laufrolle einzugreifen.

Gemäß einer weiteren Ausführungsform umfasst das Arretierelement zwei Umgreifabschnitte, welche dazu eingerichtet sind, beidseits in die Flanke der zweiten Laufrolle einzugreifen.

Hierdurch kann eine Kraft, welche zum Freigeben der zweiten Laufrolle erforderlich ist, erhöht ist.

Gemäß einer Ausführungsform weist das Arretierelement zum Fixieren der Spülgutaufnahme bei dem Herausverlagern derselben aus dem Spülbehälter an der Laufschiene mindestens ein vorzugsweise federndes Element auf, welches dazu eingerichtet ist, einen an der Spülgutaufnahme ausgebildeten Hinterschnitt zumindest teilweise formschlüssig zu hintergreifen.

Ein Arretierelement in Ausgestaltung eines vorzugsweise federnden Elements, welches dazu eingerichtet ist, einen an der Spülgutaufnahme ausgebildeten Hinterschnitt zumindest teilweise formschlüssig zu hintergreifen, erbringt den Vorteil eines Gleichteils für die linke Führungseinrichtung und für die rechte Führungseinrichtung. Weiterhin weist es keine wesentlich abstehenden Teile auf, so dass ein Verfangen der Arretierelemente untereinander während eines Transports unterbunden und somit ein Transport in losen Gebinden möglich ist. Auch besteht die Möglichkeit einer einfacheren Montage der Arretierelemente und eine Gefahr von Beschädigungen an einem Arretierelement wird weitestgehend vermieden. Das Arretierelement tritt in keinerlei direkten Kontakt mit der Laufrolle, so dass ein möglicher Nachteil aufgrund der Kontaktierung durch die Nicht-Kontaktierung vollständig vermieden wird.

Gemäß einer Ausführungsform ist der Hinterschnitt an einer Einrichtung zur Höhenverstellung der Spülgutaufnahme, an einer Kontur der Spülgutaufnahme oder durch einen vorzugsweise vertikalen Korbdraht der Spülgutaufnahme ausgebildet beziehungsweise gebildet.

Das Arretierelement in Ausgestaltung eines vorzugsweise federnden Elements kann die Spülgutaufnahme, eine Zusatzbaugruppe der Spülgutaufnahme oder gar ein Zusatzteil der Spülgutaufnahme prinzipiell allen Orts beaufschlagen, insbesondere hintergreifen. Hinsichtlich Konstruktion, Funktionalität, Betriebssicherheit und Kosten ist eine Verwendung eines Hinterschnitts an einer Einrichtung zur Höhenverstellung der Spülgutaufnahme, an einer Kontur der Spülgutaufnahme oder an einem vorzugsweise vertikalen Korbdraht der Spülgütaufnahme von Vorteil.

Gemäß einer weiteren Ausführungsform ist das Arretierelement auf einen Endabschnitt der Führungsschiene aufgesteckt und formschlüssig mit dieser verbunden.

Vorzugsweise ist an dem Endabschnitt ein Durchbruch vorgesehen, in den der Anschlagsabschnitt des Arretierelements formschlüssig eingreift.

Gemäß einer weiteren Ausführungsform ist das Arretierelement ein einteiliges Kunststoffbauteil, insbesondere ein Kunststoffspritzgussbauteil.

Hierdurch kann das Arretierelement kostengünstig in großen Stückzahlen hergestellt werden.

Gemäß einer weiteren Ausführungsform umfasst die Haushaltsgeschirrspülmaschine zwei Führungseinrichtungen, welche an einander gegenüberliegenden Seitenwänden des Spülbehälters vorgesehen sind.

Die Führungseinrichtungen sind vorzugsweise mit Hilfe der ersten Laufrollen mit den Seitenwänden verbunden. Die ersten Laufrollen sind mit Befestigungsplatten drehbar verbunden, welche wiederum mit der jeweiligen Seitenwand des Spülbehälters verschraubt, vernietet oder verschweißt sind.

Gemäß einer weiteren Ausführungsform umfasst die Haushaltsgeschirrspülmaschine mehrere Spülgutaufnahmen, wobei jeder Spülgutaufnahme zwei Führungseinrichtungen zugeordnet sind.

Beispielsweise kann die Haushaltsgeschirrspülmaschine drei Spülgutaufnahmen, insbesondere einen Unterkorb, einen Oberkorb und eine Besteckschublade aufweisen, wobei jeder dieser Spülgutaufnahmen zwei derartige Führungseinrichtungen zugeordnet sein können.

Weitere mögliche Implementierungen der Haushaltsgeschirrspülmaschine umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Haushaltsgeschirrspülmaschine hinzufügen.

Weitere vorteilhafte Ausgestaltungen und Aspekte der Haushaltsgeschirrspülmaschine sind Gegenstand der Unteransprüche sowie der im Folgenden beschriebenen Ausführungsbeispiele der Haushaltsgeschirrspülmaschine. Im Weiteren wird die Haushaltsgeschirrspülmaschine anhand von bevorzugten Ausführungsformen unter Bezugnahme auf die beigelegten Figuren näher erläutert.

Es zeigen
- Fig. 1: eine schematische Perspektivansicht einer Ausführungsform einer Haushaltsgeschirrspülmaschine;
- Fig. 2: eine schematische Seitenansicht einer Führungseinrichtung für die Haushaltsgeschirrspülmaschine gemäß Fig. 1;
- Fig. 3: eine schematische Perspektivansicht einer Ausführungsform eines Arretierelements für die Führungseinrichtung gemäß Fig. 2;
- Fig. 4: eine weitere schematische Seitenansicht der Führungseinrichtung gemäß Fig. 2;
- Fig. 5: eine Detailansicht der Fig. 4;
- Fig. 6: eine weitere schematische Ansicht der Führungseinrichtung gemäß Fig. 2;
- Fig. 7: eine Detailansicht der Fig. 6;
- Fig. 8: eine weitere schematische Seitenansicht der Führungseinrichtung gemäß Fig. 2;
- Fig. 9: eine Detailansicht der Fig. 8;
- Fig. 10: eine schematische Aufsicht einer weiteren Ausführungsform eines Arretierelements für die Führungseinrichtung gemäß Fig. 2;
- Fig. 11: eine schematische Perspektivansicht des Arretierelements gemäß Fig. 10;
- Fig. 12: eine schematische Aufsicht einer weiteren Ausführungsform eines Arretierelements für die Führungseinrichtung gemäß Fig. 2;
- Fig. 13: eine schematische Perspektivansicht des Arretierelements gemäß Fig. 12;
- Fig. 14: eine schematische Aufsicht einer weiteren Ausführungsform eines Arretierelements für die Führungseinrichtung gemäß Fig. 2;
- Fig. 15: eine schematische Perspektivansicht des Arretierelements gemäß Fig. 14;
- Fig. 16: eine schematische Aufsicht einer weiteren Ausführungsform eines Arretierelements für die Führungseinrichtung gemäß Fig. 2;
- Fig. 17: eine schematische Perspektivansicht des Arretierelements gemäß Fig. 16;
- Fig. 18: eine schematische Seitenansicht einer Ausführungsform eines Arretierelements für die Führungseinrichtung gemäß Fig. 2;
- Fig. 19: eine schematische Perspektivansicht des Arretierelements gemäß Fig. 18;
- Fig. 20: eine schematische Perspektivansicht einer weiteren Ausführungsform eines Arretierelements für die Führungseinrichtung gemäß Fig. 2;
- Fig. 21: eine schematische Aufsicht der weiteren Ausführungsform des Arretierelements für die Führungseinrichtung gemäß Fig. 20; und
- Fig. 22: eine weitere schematische Aufsicht der weiteren Ausführungsform des Arretierelements für die Führungseinrichtung gemäß Fig. 20.

In den Figuren sind gleiche oder funktionsgleiche Elemente mit denselben Bezugszeichen versehen worden, sofern nichts anderes angegeben ist.

Die Fig. 1 zeigt eine schematische Perspektivansicht einer Ausführungsform einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können eine Spülkammer 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstrahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E (Pfeil) in den Spülbehälter hineinschiebbar und entgegen der Einschubrichtung E (Pfeil) in einer Auszugsrichtung A (Pfeil) aus dem Spülbehälter 2 herausziehbar. Zum Herausverlagern und Hineinverlagern der Spülgutaufnahmen 12 bis 14 können jeder Spülgutaufnahme 12 bis 14 zwei in der Fig. 1 nicht gezeigte Führungseinrichtungen zugeordnet sein.

Die Fig. 2 zeigt eine schematische Seitenansicht einer Ausführungsform einer Führungseinrichtung 15 für die Spülgutaufnahme 13. Die Führungseinrichtung 15 ist jedoch auch für die Spülgutaufnahmen 12 oder 14 geeignet. Im Folgenden wird jedoch nur auf die Spülgutaufnahme 13 eingegangen. Der Spülgutaufnahme 13 sind zwei derartige Führungseinrichtungen 15 zugeordnet, welche an den einander gegenüberliegenden Seitenwänden 10, 11 des Spülbehälters 2 befestigt sind. Die Führungseinrichtung 15 weist zwei erste Laufrollen 16, 17 auf. Die Anzahl der ersten Laufrollen 16, 17 ist beliebig. Es sind jedoch zumindest zwei derartige erste Laufrollen 16, 17 vorgesehen. Die ersten Laufrollen 16, 17 sind drehbar an dem Spülbehälter 2, insbesondere an einer der Seitenwände 10, 11, befestigt. Hierzu kann eine Befestigungsplatte vorgesehen sein, an der die ersten Laufrollen 16, 17 drehbar gelagert sind. Die Befestigungsplatte ist dann mit einer der Seitenwände 10, 11 verschraubt, verschweißt oder vernietet. Das heißt, die ersten Laufrollen 16, 17 sind ortsfest in dem Spülbehälter 2 befestigt.

Die Führungseinrichtung 15 umfasst weiterhin eine Laufschiene 18, welche im Querschnitt C-förmig ist. In der Laufschiene 18 sind die ersten Laufrollen 16, 17 angeordnet. Die Laufschiene 18 kann in der Auszugsrichtung A (Pfeil) aus dem Spülbehälter 2 hinausgezogen und in der Einschubrichtung E (Pfeil) in den Spülbehälter 2 hineingeschoben werden, wobei die ersten Laufrollen 16, 17 in der Laufschiene 18 abrollen. Die Laufschiene 18 weist einen ersten Endabschnitt 19 und einen dem ersten Endabschnitt 19 abgewandten zweiten Endabschnitt 20 auf.

Auf den ersten Endabschnitt 19 ist eine Endkappe 21 aufgesteckt, welche den ersten Endabschnitt 19 stirnseitig verschließt. Bevorzugt ist die Endkappe 21 formschlüssig mit dem ersten Endabschnitt 19 verbunden. Eine formschlüssige Verbindung entsteht durch das Ineinander- oder Hintergreifen von mindestens zwei Verbindungspartnern. Die Endkappe 21 kann beispielsweise Schnapphaken aufweisen, um diese mit dem ersten Endabschnitt 19 zu verbinden. Die Endkappe 21 weist einen Verschlussabschnitt 22 auf, welcher innerhalb der Laufschiene 18 angeordnet ist, und der als Anschlag, das heißt als Endposition, für eine der ersten Laufrollen 16, 17, insbesondere für die erste Laufrolle 16, dient. Weiterhin weist die Endkappe 21 eine nach oben über die Laufschiene 18 herüberragenden Endabschnitt 23 auf, welcher gekrümmt, insbesondere kreisbogenförmig gekrümmt, sein kann.

An dem zweiten Endabschnitt 20 der Laufschiene 18 ist eine weitere Endkappe, insbesondere ein Arretierelement 24, der Führungseinrichtung 15 vorgesehen. Das in der Fig. 3 gezeigte Arretierelement 24 ist vorzugsweise ein einteiliges Kunststoffbauteil, insbesondere ein Kunststoffspritzgussbauteil. Das Arretierelement 24 ist auf den zweiten Endabschnitt 20 der Laufschiene 18 aufgesteckt und formschlüssig mit diesem verbunden. Hierzu kann an dem zweiten Endabschnitt 20 der Laufschiene 18 ein Durchbruch 25 vorgesehen sein, in den ein Anschlagsabschnitt 26 des Arretierelements 24 formschlüssig eingreift.

Das Arretierelement 24 umfasst einen Basiskörper 27, welcher wie die Laufschiene 18 einen C-förmigen Querschnitt aufweist. Der Basiskörper 27 weist zwei einander gegenüberliegende, spiegelbildlich angeordnete Wölbungen 28, 29 auf, welche an einer Seite durch eine geschlossene Wandung 30 miteinander verbunden sind. An der anderen Seite weist der Basiskörper 27 eine Öffnung 31 auf. Mit der Öffnung 31 kann das Arretierelement 24 auf den zweiten Endabschnitt 20 der Laufschiene 18 aufgeschnappt werden.

Aus der Wandung 30 ragt vorderseitig, das heißt in Richtung der Öffnung 31, der Anschlagsabschnitt 26 heraus. Der Basiskörper 27 weist weiterhin eine Rückwand 32 auf, an der im montierten Zustand der Führungseinrichtung 15 der zweite Endabschnitt 20 der Laufschiene 18 anliegt. Der Rückwand 32 gegenüberliegend ist der Basiskörper 27 offen. Außenseitig an dem Basiskörper 27 sind zwei zueinander spiegelbildlich angeordnete Rippen 33, 34 vorgesehen, welche T-förmig sind. Aus einer der Rippen 33 erstreckt sich ein federelastisch verformbarer Umgreifabschnitt 35 heraus. Der Umgreifabschnitt 35 ist bogenförmig, insbesondere kreisbogenförmig, gekrümmt.

Nun zurückkehrend zu der Fig. 2 umfasst die Führungseinrichtung 15 weiterhin mehrere zweite Laufrollen 36 bis 38. Bezüglich einer Schwerkraftrichtung g (Pfeil) sind zwei zweite Laufrollen 36, 37 oberhalb der Laufschiene 18 angeordnet und dazu eingerichtet, auf der Laufschiene 18 abzurollen, und eine der zweiten Laufrollen 38 ist bezüglich der Schwerkraftrichtung g (Pfeil) unterhalb der Laufschiene 18 angeordnet. Die zweiten Laufrollen 36 bis 38 sind im Gegensatz zu den ersten Laufrollen 16, 17 nicht innerhalb der Laufschiene 18, sondern außerhalb der Laufschiene 18 angeordnet. Dabei sind zwei zweite Laufrollen 36, 37 dazu eingerichtet, auf einer Oberseite 39 der Laufschiene 18, und eine der zweiten Laufrollen 38 ist dazu eingerichtet, auf einer Unterseite 40 der Laufschiene 18 abzurollen.

Die zweiten Laufrollen 36 bis 38 sind an einer Befestigungsplatte 41 drehbar befestigt. Die Befestigungsplatte 41 wiederum ist mit der Spülgutaufnahme 13 verbunden. Das heißt, die zweiten Laufrollen 36 bis 38 sind über die Befestigungsplatte 41 mit der Spülgutaufnahme 13 gekoppelt. Weiterhin ist eine Höhenverstellung vorgesehen, welche einen Betätigungshebel 42 aufweist, mit dessen Hilfe die Spülgutaufnahme 13 bezüglich der Laufschiene 18 entgegen der Schwerkraftrichtung g (Pfeil) nach oben oder in Richtung der Schwerkraftrichtung g (Pfeil) nach unten bewegt werden kann. Hierdurch kann die Spülgutaufnahme 13 an die Höhe des zu spülenden Spülguts angepasst werden.

Die Fig. 2 zeigt die Laufschiene 18 in einem völlig in den Spülbehälter 2 hineinverlagerten Ausgangszustand, bei dem die erste Laufrolle 16 an der Endkappe 21 und die zweite Laufrolle 37 an der Rippe 33 anliegt. Die zweite Laufrolle 37 ist in diesem Ausgangszustand von dem Umgreifabschnitt 35 des Arretierelements 24 zumindest abschnittsweise umgriffen. Der Umgreifabschnitt 35 ist so angeordnet, dass er die zweite Laufrolle 37 mittig an ihrem Durchmesser umgreift, wobei ein Umschlingungswinkel je nach geforderter Haltekraft frei wählbar ist.

Die Funktionsweise der Führungseinrichtung 15 wird im Folgenden anhand der Fig. 2 bis 9 erläutert. Ausgehend von dem in der Fig. 2 gezeigten Ausgangszustand, in dem die erste Laufrolle 16 an der Endkappe 21 anliegt und die zweite Laufrolle 37 von dem Umgreifabschnitt 35 des Arretierelements 24 umgriffen ist, wird die Spülgutaufnahme 13 in der Auszugsrichtung A (Pfeil) aus dem Spülbehälter 2 herausverlagert. Dabei laufen die ersten Laufrollen 16, 17, wie in den Fig. 4 und 5 gezeigt, innen in der Laufschiene 18 ab. Die zweite Laufrolle 37 ist, wie in der Fig. 5 gezeigt, nach wie vor von dem Umgreifabschnitt 35 umgriffen. Das heißt, bei dem Herausverlagern der Spülgutaufnahme 13 aus dem Spülbehälter 2 in der Auszugsrichtung A (Pfeil) laufen zunächst die ersten Laufrollen 16, 17 innenseitig an der Laufschiene 18 ab, wodurch diese mitsamt der Spülgutaufnahme 13 aus dem Spülgehälter 2 hinausbewegt wird. Dabei rollen jedoch die zweiten Laufrollen 36 bis 38 noch nicht oberseitig und unterseitig auf der Laufschiene 18 ab, da die zweite Laufrolle 37 mit Hilfe des Umgreifabschnitts 35 arretiert ist. Die zweiten Laufrollen 36 bis 38 haben eine konkave Lauffläche 43, in die der Umgreifabschnitt 35 eingreift. In den Fig. 4 und 5 befindet sich die Laufschiene 18 in einem Zwischenzustand zwischen dem Ausgangszustand und einem völlig aus dem Spülbehälter 2 herausverlagerten Zustand.

Bei einem weiteren Herausverlagern der Spülgutaufnahme 13 aus dem Spülbehälter 2 schlägt, wie in den Fig. 6 und 7 gezeigt, die erste Laufrolle 17 an dem Anschlagsabschnitt 26 des Arretierelements 24 an. Der Zustand, in dem die erste Laufrolle 17 an dem Anschlagsabschnitt 26 anliegt, stellt einen vollständig aus dem Spülbehälter 2 herausverlagerten Zustand der Laufschiene 18 dar. Das heißt, die Laufschiene 18 kann von dem in den Fig. 6 und 7 gezeigten vollständig herausverlagerten Zustand nicht weiter in der Auszugsrichtung A (Pfeil) aus dem Spülbehälter 2 herausgezogen werden.

Wird dennoch auf die Spülgutaufnahme 13 eine weitere Auszugskraft aufgebracht, verformt sich, wie in der Fig. 7 gezeigt, der Umgreifabschnitt 35 des Arretierelements 24 federelastisch, wodurch die zweite Laufrolle 37 freigegeben wird. Die Spülgutaufnahme 13 kann nun in der Auszugsrichtung A (Pfeil) vollständig aus dem Spülbehälter 2 herausgezogen werden, wobei die zweiten Laufrollen 36 bis 38 oberseitig und unterseitig auf der Laufschiene 18 abrollen. Die obere Spülgutaufnahme 13 kann dabei soweit aus dem Spülbehälter hinausgezogen werden, bis die zweite Laufrolle 36 mit dem Endabschnitt 23 der Endkappe 21 in Kontakt gerät.

Die Fig. 8 und 9 zeigen das Hineinverlagern der Spülgutaufnahme 13 in den Spülbehälter 2 in der Einschubrichtung E (Pfeil). Beim Hineinverlagern der Spülgutaufnahme 13 in den Spülbehälter 2 rollen die ersten Laufrollen 16, 17 innenseitig auf der Laufschiene 18 ab, und die zweiten Laufrollen 36 bis 38 rollen oberseitig und unterseitig auf der Laufschiene 18 ab. Die Laufschiene 18 wird so weit in den Spülbehälter 2 hineingeschoben, bis die erste Laufrolle 16 an der Endkappe 21 anschlägt. Bei einem weiteren Einschieben der Spülgutaufnahme 13 in den Spülbehälter 2 in der Einschubrichtung E (Pfeil) wird nun der Umgreifabschnitt 35 des Arretierelements 24 federelastisch verformt, wodurch dieser wieder die zweite Laufrolle 37 formschlüssig umgreift und die Spülgutaufnahme 13 an der Laufschiene 18 fixiert.

Die Fig. 10 und 11 zeigen eine weitere Ausführungsform eines Arretierelements 24. Bei dieser Ausführungsform des Arretierelements 24 weist dieses zwei Umgreifabschnitte 35, 35' auf, welche dazu eingerichtet sind, beidseits jeweils in eine Flanke 44, 45 der zweiten Laufrolle 37 formschlüssig einzugreifen.

Die Fig. 12 und 13 zeigen eine weitere Ausführungsform eines Arretierelements 24. Das Arretierelement 24 gemäß den Fig. 12 und 13 unterscheidet sich von dem Arretierelement 24 gemäß den Fig. 10 und 11 dadurch, dass dieses nur einen Umgreifabschnitt 35 aufweist, welcher dazu eingerichtet ist, seitlich in eine der Flanken 44, 45 der zweiten Laufrolle 37 formschlüssig einzugreifen.

Die Fig. 14 und 15 zeigen eine weitere Ausführungsform eines Arretierelements 24. Bei dieser Ausführungsform des Arretierelements 24 umfasst dieses zwei Umgreifabschnitte 35, 35', welche die zweite Laufrolle 37 seitlich umgreifen.

Die Fig. 16 und 17 zeigen eine weitere Ausführungsform eines Arretierelements 24. Die Ausführungsform des Arretierelements 24 gemäß den Fig. 16 und 17 unterscheidet sich von der Ausführungsform des Arretierelements 24 gemäß den Fig. 14 und 15 nur dadurch, dass das Arretierelement 24 nur einen Umgreifabschnitt 35 aufweist, welcher die zweite Laufrolle 37 seitlich umgreift.

Die Fig. 18 und 19 zeigen eine weitere Ausführungsform eines Arretierelements 24. Bei dieser Ausführungsform des Arretierelements 24 ist der Umgreifabschnitt 35 bürstenförmig ausgebildet und greift in die Lauffläche 43 der zweiten Laufrolle 37 ein.

Die Fig. 20 zeigt eine schematische Perspektivansicht einer weiteren Ausführungsform eines Arretierelements 24 für die Führungseinrichtung 15 gemäß Fig. 2.

An dem zweiten Endabschnitt 20 der Laufschiene 18 (vergleiche Fig. 2) ist eine weitere Endkappe, insbesondere ein Arretierelement 24 zum Fixieren der Spülgutaufnahme 12 bis 14 bei dem Herausverlagern derselben aus dem Spülbehälter 2 (vergleiche Fig. 1), an der Führungseinrichtung 15 vorgesehen. Das Arretierelement 24 ist vorzugsweise ein einteiliges Kunststoffbauteil, insbesondere ein Kunststoffspritzgussbauteil. Das Arretierelement 24 ist auf den zweiten Endabschnitt 20 der Laufschiene 18 aufgesteckt und formschlüssig mit diesem verbunden. Hierzu kann an dem zweiten Endabschnitt 20 der Laufschiene 18 ein Durchbruch 25 vorgesehen sein, in den ein Anschlagsabschnitt 26 des Arretierelements 24 formschlüssig eingreift (vergleiche Fig. 3).

Das Arretierelement 24 umfasst einen Basiskörper 27, welcher wie die Laufschiene 18 einen C-förmigen Querschnitt aufweist. Der Basiskörper 27 weist zwei einander gegenüberliegende, spiegelbildlich angeordnete Wölbungen 28, 29 auf, welche an einer Seite durch eine geschlossene Wandung 30 miteinander verbunden sind. An der anderen Seite weist der Basiskörper 27 eine Öffnung 31 (vergleiche Fig. 3) auf. Mit der Öffnung 31 kann das Arretierelement 24 auf den zweiten Endabschnitt 20 der Laufschiene 18 aufgeschnappt werden.

Das Arretierelement 24 weist mindestens ein federndes Element 46 auf, welches dazu eingerichtet ist, einen an der Spülgutaufnahme 12 bis 14 ausgebildeten Hinterschnitt 47 (vergleiche Fig. 21 und 22) zumindest teilweise formschlüssig zu hintergreifen. Das federnde Element 46 besitzt eine im Wesentlichen zungenartige Grundkontur 51 und ist einseitig an dem Basiskörper 27 angebracht. In dem dem Basiskörper 27 abgewandten Bereich der im Wesentlichen zungenartigen Grundkontur 51 des federnden Elements 46 ist eine Erhöhung 52 angebracht, welche ein Hintergreifen des an der Spülgutaufnahme 12 bis 14 ausgebildeten Hinterschnitts 47 in Anhängigkeit der Position der Spülgutaufnahme 12 bis 14 bewirkt.

AUS der Wandung 30 ragt vorderseitig, das heißt in Richtung der Öffnug 31, der Anschlagsabschnitt 26 heraus. Der Basiskörper 27 weist weiterhin eine Rückwand 32 auf, an der im montierten Zustand der Führungseinrichtung 15 der zweite Endabschnitt 20 der Laufschiene 18 anliegt. Der Rückwand 32 gegenüberliegend ist der Basiskörper 27 offen. Außenseitig an dem Basiskörper 27 sind zwei zueinander spiegelbildlich angeordnete Rippen 33, 34 vorgesehen, welche T-förmig sind.

Die beiden Fig. 21 und 22 zeigen jeweils eine schematische Aufsicht der weiteren Ausführungsform des Arretierelements 24 für die Führungseinrichtung 15 gemäß Fig. 20. In der Darstellung der Fig. 21 befindet sich die Spülgutaufnahme 12 bis 14 in einer frei beweglichen Position, wohingegen sie sich in der Fig. 22 in einer hintergriffenen, also verriegelten Position (Endposition) befindet.

Der Hinterschnitt 47, welchen die Erhöhung 52 des federnden Elements 46 des Arretierelements 24 zumindest teilweise formschlüssig hintergreifen kann, ist bevorzugt an einer Einrichtung 48 zur Höhenverstellung der Spülgutaufnahme 12 bis 14, an einer Kontur 49 der Spülgutaufnahme 12 bis 14 oder durch einen vorzugsweise vertikalen Korbdraht 50 der Spülgutaufnahme 12 bis 14 ausgebildet beziehungsweise gebildet. Da das jeweilige mit dem Hinterschnitt 47 versehene Element 48, 49, 50 dem Fachmann bekannt ist, ist es lediglich schematisch dargestellt.

Der Hauptvorteil der Führungseinrichtung 15 ist, dass sichergestellt ist, dass sich die Laufschienen 18 zweier der Spülgutaufnahme 13 zugeordneten Führungseinrichtungen 15 immer zuerst synchron aus dem Spülbehälter 2 herausbewegen. Dadurch werden konstant niedrige Auszugskräfte erreicht, da sich die Spülgutaufnahme 13 beim Herausverlagern aus dem Spülbehälter 2 nicht verklemmen kann. Des Weiteren wird durch das Festhalten der zweiten Laufrollen 37 an der Spülgutaufnahme 13 ein ruckeliges oder wackeliges Ausziehen der Spülgutaufnahme 13 bis zur Freigabe der zweiten Laufrolle 37 reduziert.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Führungseinrichtung
- 16: Laufrolle
- 17: Laufrolle
- 18: Laufschiene
- 19: Endabschnitt
- 20: Endabschnitt
- 21: Endkappe
- 22: Verschlussabschnitt
- 23: Endabschnitt
- 24: Arretierelement
- 25: Durchbruch
- 26: Anschlagsabschnitt
- 27: Basiskörper
- 28: Wölbung
- 29: Wölbung
- 30: Wandung
- 31: Öffnung
- 32: Rückwand
- 33: Rippe
- 34: Rippe
- 35: Umgreifabschnitt
- 35': Umgreifabschnitt
- 36: Laufrolle
- 37: Laufrolle
- 38: Laufrolle
- 39: Oberseite
- 40: Unterseite
- 41: Befestigungsplatte
- 42: Betätigungshebel
- 43: Lauffläche
- 44: Flanke
- 45: Flanke
- 46: Element
- 47: Hinterschnitt
- 48: Einrichtung zur Höhenverstellung
- 49: Kontur
- 50: Korbdraht
- 51: Grundkontur
- 52: Erhöhung

- A: Auszugsrichtung (Pfeil)
- E: Einschubrichtung (Pfeil)
- g: Schwerkraftrichtung (Pfeil)

## Patentansprüche

1. Haushaltsgeschirrspülmaschine (1) mit einem Spülbehälter (2), einer Führungseinrichtung (15) und einer Spülgutaufnahme (12 bis 14), welche mit Hilfe der eine Laufschiene (18) aufweisenden Führungseinrichtung (15) aus dem Spülbehälter (2) der Haushaltsgeschirrspülmaschine (1) herausverlagerbar und in diesen hineinverlagerbar ist, wobei die Führungseinrichtung (15) erste Laufrollen (16, 17), welche drehbar an dem Spülbehälter (2) befestigt sind und die vorzugsweise innerhalb der Laufschiene (18) angeordnet sind, und zweite Laufrollen (36 bis 38), welche drehbar an der Spülgutaufnahme (12 bis 14) befestigt sind, aufweist, wobei die ersten Laufrollen (16, 17) und die zweiten Laufrollen (36 bis 38) bei dem Herausverlagern der Spülgutaufnahme (12 bis 14) aus dem Spülbehälter (2) und bei dem Hineinverlagern der Spülgutaufnahme (12 bis 14) in den Spülbehälter (2) jeweils in oder auf der Laufschiene (18) abrollen, und wobei die Führungseinrichtung (15) ein Arretierelement (24) aufweist, welches dazu eingerichtet ist, die Spülgutaufnahme (12 bis 14) bei dem Herausverlagern derselben aus dem Spülbehälter (2) an der Laufschiene (18) zu fixieren,
**dadurch gekennzeichnet,**
**dass** die Fixierung solange anhält, bis sich die Laufschiene (18) in einem vollständig aus dem Spülbehälter (2) herausverlagerten Zustand befindet,
**dass** das Arretierelement (24) einen Anschlagsabschnitt (26) aufweist, an welchem zum Freigeben der Spülgutaufnahme (12 bis 14) eine der ersten Laufrollen (17) anschlägt, und
**dass** das Arretierelement (24) dazu eingerichtet ist, die Spülgutaufnahme (12 bis 14) bei dem vollständig aus dem Spülbehälter (2) herausverlagerten Zustand der Laufschiene (18) freizugeben, um die Spülgutaufnahme (12 bis 14) selbst in einen vollständig aus dem Spülbehälter (2) herausverlagerten Zustand zu verbringen.

2. Haushaltsgeschirrspülmaschine (1) nach Anspruch 1, **dadurch gekennzeichnet, dass** das Arretierelement (24) zum Fixieren der Spülgutaufnahme (12 bis 14) bei dem Herausverlagern derselben aus dem Spülbehälter (2) an der Laufschiene (18) dazu eingerichtet ist, eine der zweiten Laufrollen (37) formschlüssig zu umgreifen.

3. Haushaltsgeschirrspülmaschine (1) nach Anspruch 2, **dadurch gekennzeichnet, dass** das Arretierelement (24) einen federelastisch verformbaren Umgreifabschnitt (35) zum formschlüssigen Umgreifen der zweiten Laufrolle (37) aufweist.

4. Haushaltsgeschirrspülmaschine (1) nach Anspruch 3, **dadurch gekennzeichnet, dass** der Umgreifabschnitt (35) dazu eingerichtet ist, eine Lauffläche (43) der zweiten Laufrolle (37) zumindest abschnittsweise zu umgreifen.

5. Haushaltsgeschirrspülmaschine (1) nach Anspruch 4, **dadurch gekennzeichnet, dass** der Umgreifabschnitt (35) bogenförmig, insbesondere kreisbogenförmig, gekrümmt und vorzugsweise bürstenförmig ist.

6. Haushaltsgeschirrspülmaschine (1) nach Anspruch 3, **dadurch gekennzeichnet, dass** der Umgreifabschnitt (35) dazu eingerichtet ist, seitlich in eine Flanke (44, 45) der zweiten Laufrolle (37) einzugreifen.

7. Haushaltsgeschirrspülmaschine (1) nach Anspruch 6, **gekennzeichnet durch** zwei Umgreifabschnitte (35, 35'), welche dazu eingerichtet sind, beidseits in die Flanke (44, 45) der zweiten Laufrolle (37) einzugreifen.

8. Haushaltsgeschirrspülmaschine (1) nach Anspruch 1, **dadurch gekennzeichnet, dass** das Arretierelement (24) zum Fixieren der Spülgutaufnahme (12 bis 14) bei dem Herausverlagern derselben aus dem Spülbehälter (2) an der Laufschiene (18) mindestens ein vorzugsweise federndes Element (46) aufweist, welches dazu eingerichtet ist, einen an der Spülgutaufnahme (12 bis 14) ausgebildeten Hinterschnitt (47) zumindest teilweise formschlüssig zu hintergreifen.

9. Haushaltsgeschirrspülmaschine (1) nach Anspruch 8, **dadurch gekennzeichnet, dass** der Hinterschnitt (47) an einer Einrichtung (48) zur Höhenverstellung der Spülgutaufnahme (12 bis 14), an einer Kontur (49) der Spülgutaufnahme (12 bis 14) oder durch einen vorzugsweise vertikalen Korbdraht (50) der Spülgutaufnahme (12 bis 14) ausgebildet beziehungsweise gebildet ist.

10. Haushaltsgeschirrspülmaschine (1) nach einem der vorhergehenden Ansprüche, **dadurch gekennzeichnet, dass** das Arretierelement (24) auf einen Endabschnitt (20) der Laufschiene (18) aufgesteckt und formschlüssig mit dieser verbunden ist.

11. Haushaltsgeschirrspülmaschine (1) nach einem der vorhergehenden Ansprüche, **dadurch gekennzeichnet, dass** das Arretierelement (24) ein einteiliges Kunststoffbauteil, insbesondere ein Kunststoffspritzgussbauteil, ist.

12. Haushaltsgeschirrspülmaschine (1) nach einem der vorhergehenden Ansprüche, **gekennzeichnet durch** zwei Führungseinrichtungen (15), welche an einander gegenüberliegenden Seitenwänden (10, 11) des Spülbehälters (2) vorgesehen sind.

13. Haushaltsgeschirrspülmaschine (1) nach Anspruch 12, **gekennzeichnet durch** mehrere Spülgutaufnahmen (12 bis 14), wobei jeder Spülgutaufnahme (12 bis 14) zwei Führungseinrichtungen (15) geordnet sind.

## Claims

1. Household dishwasher (1) with a washing container (2), a guide device (15) and a receptacle (12 to 14) for items to be washed, it being possible for said receptacle (12 to 14) to be moved into and out of the washing container (2) of the household dishwasher (1) with the aid of the guide device (15), the guide device (15) having a running rail (18), wherein the guide device (15) has first rollers (16, 17), which are fastened rotatably to the washing container (2) and which are preferably arranged within the running rail (18), and second rollers (36 to 38), which are fastened rotatably to the receptacle (12 to 14) for items to be washed, wherein the first rollers (16, 17) and second rollers (36 to 38) roll in or on the running rail (18) respectively, when the receptacle (12 to 14) for items to be washed is moved out of the washing container (2) and when the receptacle (12 to 14) for items to be washed is moved into the washing container (2), and wherein the guide device (15) has a locking element (24), which is designed to fix the receptacle (12 to 14) for items to be washed to the running rail (18) when said receptacle (12 to 14) is moved out of the washing container (2),
**characterised in that**
the fixing lasts until the running rail (18) is in a state in which it is moved completely out of the washing container (2), that the locking element (24) has a stop segment (26), against which one of the first rollers (17) comes to a stop to release the receptacle (12 to 14) for items to be washed and
the locking element (24) is designed to release the receptacle (12 to 14) for items to be washed when the running rail (18) is in the state in which it is moved completely out of the washing container (2), in order to bring the receptacle (12 to 14) for items to be washed itself into a state in which it is moved completely out of the washing container (2).

2. Household dishwasher (1) according to claim 1, **characterised in that** the locking element (24) is designed to engage around one of the second rollers (37) with a form fit to fix the receptacle (12 to 14) for items to be washed to the running rail (18) when said receptacle (12 to 14) is moved out of the washing container (2).

3. Household dishwasher (1) according to claim 2, **characterised in that** the locking element (24) has an elastically deformable engagement segment (35) to engage around the second roller (37) with a form fit.

4. Household dishwasher (1) according to claim 3, **characterised in that** the engagement segment (35) is designed to engage at least partially around a running surface (43) of the second roller (37).

5. Household dishwasher (1) according to claim 4, **characterised in that** the engagement segment (35) is curved in an arched manner, in particular in the manner of a circular arc, and preferably brush-like.

6. Household dishwasher (1) according to claim 3, **characterised in that** the engagement segment (35) is designed to engage laterally in a flank (44, 45) of the second roller (37).

7. Household dishwasher (1) according to claim 6, **characterised by** two engagement segments (35, 35'), which are designed to engage in both sides of the flank (44, 45) of the second roller (37).

8. Household dishwasher (1) according to claim 1, **characterised in that** the locking element (24) has at least one preferably flexible element (46) to fix the receptacle (12 to 14) for items to be washed to the running rail (18) when said receptacle (12 to 14) is moved out of the washing container (2), said element (46) being designed to engage at least partially with a form fit behind an indentation (47) configured on the receptacle (12 to 14) for items to be washed.

9. Household dishwasher (1) according to claim 8, **characterised in that** the indentation (47) is configured or formed on a device (48) for adjusting the height of the receptacle (12 to 14) for items to be washed, on a contour (49) of the receptacle (12 to 14) for items to be washed or by a preferably vertical rack wire (50) of the receptacle (12 to 14) for items to be washed.

10. Household dishwasher (1) according to one of the preceding claims, **characterised in that** the locking element (24) is positioned on an end segment (20) of the running rail (18) and connected thereto with a form fit.

11. Household dishwasher (1) according to one of the preceding claims, **characterised in that** the locking element (24) is a single-piece plastic part, in particular an injection molded plastic part.

12. Household dishwasher (1) according to one of the preceding claims, **characterised by** two guide devices (15), which are provided on opposing side walls (10, 11) of the washing container (2).

13. Household dishwasher (1) according to claim 12, **characterised by** several receptacles (12 to 14) for items to be washed, each receptacle (12 to 14) for items to be washed being assigned two guide devices (15).

## Revendications

1. Lave-vaisselle ménager (1) avec une cuve de lavage (2), un dispositif de guidage (15) et un panier à vaisselle (12 à 14), lequel est déplaçable en dehors et à l'intérieur de la cuve de lavage (2) du lave-vaisselle ménager (1) à l'aide du dispositif de guidage (15) présentant un rail (18), dans lequel le dispositif de guidage (15) présente de premiers galets (16, 17), fixés en rotation sur la cuve de lavage (2) et de préférence disposés à l'intérieur du rail (18), et de deuxièmes galets (36 à 38), fixés en rotation sur le panier à vaisselle (12 à 14), dans lequel les premiers galets (16, 17) et les deuxièmes galets (36 à 38) roulent respectivement dans ou sur le rail (18) lors du déplacement du panier à vaisselle (12 à 14) en dehors de la cuve de lavage (2) et lors du déplacement du panier à vaisselle (12 à 14) dans la cuve de lavage (2), et dans lequel le dispositif de guidage (15) présente un élément d'arrêt (24) aménagé afin de fixer sur le rail (18) le panier à vaisselle (12 à 14) lors du déplacement de celui-ci en dehors de la cuve de lavage (2),
**caractérisé en ce que,**
la fixation se maintient jusqu'à ce que le rail (18) se trouve dans un état intégralement déplacé en dehors de la cuve de lavage (2), **en ce que** l'élément d'arrêt (24) présente une section de butée (26) contre laquelle un des premiers galets (17) bute afin de libérer le panier à vaisselle (12 à 14), et **en ce que** l'élément d'arrêt (24) est aménagé afin de libérer le panier à vaisselle (12 à 14) en présence de l'état du rail (18) intégralement déplacé en dehors de la cuve de lavage (2), pour placer le panier à vaisselle (12 à 14) lui-même dans un état intégralement déplacé en dehors de la cuve de lavage (2).

2. Lave-vaisselle ménager (1) selon la revendication 1, **caractérisé en ce que** l'élément d'arrêt (24) pour la fixation sur le rail (18) du panier à vaisselle (12 à 14) lors du déplacement de celui-ci en dehors de la cuve de lavage (2) est aménagé afin d'entourer par complémentarité de formes un des deuxièmes galets (37).

3. Lave-vaisselle ménager (1) selon la revendication 2, **caractérisé en ce que** l'élément d'arrêt (24) présente une section servant à entourer (35) déformable élastiquement afin d'entourer par complémentarité de formes le deuxième galet (37).

4. Lave-vaisselle ménager (1) selon la revendication 3, **caractérisé en ce que** la section servant à entourer (35) est aménagée afin d'entourer au moins par sections une surface de roulement (43) du deuxième galet (37).

5. Lave-vaisselle ménager (1) selon la revendication 4, **caractérisé en ce que** la section servant à entourer (35) est arquée, en particulier en arc de cercle, courbée et de préférence en forme de brosse.

6. Lave-vaisselle ménager (1) selon la revendication 3, **caractérisé en ce que** la section servant à entourer (35) est aménagée afin d'entourer latéralement dans un flanc (44, 45) du deuxième galet (37).

7. Lave-vaisselle ménager (1) selon la revendication 6, **caractérisé par** deux sections servant à entourer (35, 35') aménagées afin d'entourer de part et d'autre dans les flancs (44, 45) du deuxième galet (37).

8. Lave-vaisselle ménager (1) selon la revendication 1, **caractérisé en ce que** l'élément d'arrêt (24) pour la fixation sur le rail (18) du panier à vaisselle (12 à 14) lors du déplacement de celui-ci en dehors de la cuve de lavage (2) présente au moins un élément de préférence élastique (46), aménagé afin de s'engager au moins en partie par complémentarité de formes derrière une contre-dépouille (47) formée sur le panier à vaisselle (12 à 14).

9. Lave-vaisselle ménager (1) selon la revendication 8, **caractérisé en ce que** la contre-dépouille (47) est formée respectivement constituée sur un dispositif (48) pour le réglage en hauteur du panier à vaisselle (12 à 14), sur un contour (49) du panier à vaisselle (12 à 14) ou par un fil de panier (50) de préférence vertical du panier à vaisselle (12 à 14).

10. Lave-vaisselle ménager (1) selon l'une des revendications précédentes, **caractérisé en ce que** l'élément d'arrêt (24) est inséré sur une section terminale (20) du rail (18) ou relié à celui-ci par complémentarité de formes.

11. Lave-vaisselle ménager (1) selon l'une des revendications précédentes, **caractérisé en ce que** l'élément d'arrêt (24) est un composant en plastique en une seule pièce, en particulier un composant moulé par injection de plastique.

12. Lave-vaisselle ménager (1) selon l'une des revendications précédentes, **caractérisé par** deux dispositifs de guidage (15) prévus sur des parois latérales opposées (10, 11) de la cuve de lavage (2).

13. Lave-vaisselle ménager (1) selon la revendication 12, **caractérisé par** plusieurs paniers à vaisselle (12 à 14), dans lequel deux dispositifs de guidage (15) sont affectés à chaque panier à vaisselle (12 à 14).
